# EUROPÄISCHE PATENTSCHRIFT

(11) **EP 4 231 464 B1**
(45) Veröffentlichungstag und Bekanntmachung des Hinweises auf die Patenterteilung: **18.03.2026**
(21) Anmeldenummer: 23152438.0
(22) Anmeldetag: 19.01.2023
(51) Int. Cl.: H01R 13/502, H01R 13/622, H01R 13/623, H01R 4/36, H01R 13/41, H01R 13/52, H01R 13/6581

(54) **ELEKTRISCHER VERBINDER, KONTAKTEINSATZ SOWIE VERFAHREN ZUR HERSTELLUNG EINES ELEKTRISCHEN VERBINDERS**
ELECTRICAL CONNECTOR, CONTACT INSERT AND METHOD FOR PRODUCING AN ELECTRICAL CONNECTOR
CONNECTEUR ÉLECTRIQUE, INSERT DE CONTACT ET PROCÉDÉ DE FABRICATION D'UN CONNECTEUR ÉLECTRIQUE

(30) Priorität: 18.02.2022 DE 102022201723
(43) Veröffentlichungstag der Anmeldung: 23.08.2023
(73) Patentinhaber: Franz Binder GmbH + Co. Elektrische Bauelemente KG, 74172 Neckarsulm (DE)
(72) Erfinder: Kassner, Matthias Jürgen, 74172 Neckarsulm (DE)
(74) Vertreter: Ullrich & Naumann PartG mbB

(56) Entgegenhaltungen:
- CN-A- 105 846 210
- DE-U1- 20 012 285
- DE-U1- 202016 102 392
- DE-U1- 9 308 457
- US-A1- 2011 003 507

## Beschreibung

Die Erfindung betrifft einen elektrischen Verbinder mit einer Verriegelungseinheit und einem von der Verriegelungseinheit zumindest teilweise umgebenen Kontakteinsatz
Weiterhin betrifft die Erfindung einen Kontakteinsatz für einen elektrischen Verbinder.

Des Weiteren betrifft die Erfindung ein Verfahren zur Herstellung eines elektrischen Verbinders.

Elektrische Verbinder der in Rede stehenden Art sind aus der Praxis bekannt und werden beispielsweise bei SPE-spezifischen (Single Pair Ethernet) Schnittstellen sowie bei verschiedenen Schraubverbindungen, beispielsweise M8 oder M12, mit K-Kodierung bzw. L-Kodierung verwendet, insbesondere mit einem Gegensteckverbinder verbunden.

Für die Anwendung in der Automatisierungstechnik sind die von einem solchen Verbinder zu übertragenden Datenmengen verhältnismäßig gering, wesentliche Faktoren sind vielmehr ein geringer Preis, ein geringer Platzbedarf sowie eine einfache Installation. Die voranstehenden Kriterien werden von den bekannten elektrischen Verbindern nicht oder nur teilweise erfüllt.

Die US 2011/0003507 A1 zeigt einen Steckverbinder mit einem Konnektorgehäuse, einem Innengehäuse und einem Verbindungsgehäuse. Die DE 20 2016 102 392 U1 offenbart ein Steckverbindergehäuse, das eine Verriegelungseinheit mit einem zweiteiligen Kontakteinsatz aufweist. Dieses Dokument offenbart den Oberbegriff des Anspruchs 1**.**

Der vorliegenden Erfindung liegt daher die Aufgabe zugrunde, einen elektrischen Verbinder der eingangs genannten Art derart auszugestalten und weiterzubilden, dass mit konstruktiv einfachen Mitteln eine preisgünstig herzustellende und lediglich geringfügigen Platzbedarf benötigende elektrische Verbindung realisierbar ist. Des Weiteren soll ein Verfahren zur Herstellung eines elektrischen Verbinders angegeben werden.

Erfindungsgemäß wird die voranstehende Aufgabe durch die Merkmale des Anspruches 1 gelöst. Danach ist ein elektrischer Verbinder mit einer Verriegelungseinheit und einem von der Verriegelungseinheit zumindest teilweise umgebenen Kontakteinsatz, wobei in und/oder an dem Kontakteinsatz mindestens ein Kontakt angeordnet ist, wobei der Kontakteinsatz zweiteilig aus einem Kontaktköper und einer mit dem Kontaktköper verbundenen Kontakthülse ausgebildet ist, wobei der Kontaktkörper und die Kontakthülse anschlussseitig und steckseitig in die Verriegelungseinheit einbringbar sind, dadurch gekennzeichnet, dass an einer Außenseite des Kontakts mindestens ein vorstehendes Halteelement ausgebildet ist, um eine form- und/oder kraftschlüssige Verbindung zwischen den Einzelkomponenten des Kontakteinsatzes, nämlich dem Kontaktkörper und der Kontakthülse, und dem Kontakt zu realisieren, und dass die beiden Teile des Kontakteinsatzes über die Kontakte verbunden sind, so dass die Verriegelungseinheit unverlierbar zwischen einem Anschlag des Kontaktkörpers und einem Anschlag der Kontakthülse fixiert ist

In Bezug auf das Verfahren ist die Aufgabe durch die Merkmale des nebengeordneten Anspruchs 14 gelöst. Damit ist ein Verfahren zur Herstellung eines elektrischen Verbinders nach einem der Ansprüche 1 bis 13 mit folgenden Verfahrensschritten beansprucht:
- Bereitstellen einer Kontakthülse, insbesondere Einlegen der Kontakthülse in ein Montagewerkzeug,
- Aufschieben einer Verriegelungseinheit auf die Kontakthülse, insbesondere bis an einen Anschlag der Kontakthülse,
- Einschieben eines Kontaktkörpers in die Verriegelungseinheit bis zu der Kontakthülse, insbesondere Einschieben eines Sondenbereichs des Kontaktkörpers in einen Aufnahmebereich der Kontakthülse,
- Einbringen mindestens eines Kontakts in den Kontaktkörper.

In erfindungsgemäßer Weise ist zunächst erkannt worden, dass die zugrundeliegende Aufgabe in verblüffend einfacher Weise gelöst werden kann, indem der Kontakteinsatz mehrteilig ausgebildet ist. Im Gegensatz zu einem einteiligen Kontakteinsatz besteht somit nicht das Problem, dass dieser durch eine Öffnung der Verriegelungseinheit gepresst werden muss, wobei regelmäßig die nötigen Hinterschnitte beschädigt werden. Auch besteht nicht das Problem, dass der umlaufende Anschlag des steckseitigen Kontakteinsatzes stark zusammengepresst werden muss, wodurch eine an dieser Stelle ggf. verortete Kodierung beschädigt wird. Vielmehr ist es in erfindungsgemäßer Weise möglich, dass der Kontaktkörper und die Kontakthülse anschlussseitig und steckseitig in die Verriegelungseinheit eingebracht und dort mittelbar oder unmittelbar bspw. form- und/oder kraftschlüssig, miteinander verbunden werden. Dadurch ist ein äußerst kompakter und leicht herzustellender elektrischer Verbinder realisiert. Des Weiteren kann der Kontakteinsatz modular ausgebildet sein, so dass je nach gewünschter Anschlussart, bspw. nur der anschlussartspezifische Kontaktkörper gewählt werden muss. So lassen sich mit geringem Aufwand verschiedene Anschlussarten, wie Crimpen, Löten, eine Schraubklemmverbindung oder eine Käfigzugfeder, verwirklichen. Dabei ist denkbar, dass die steckseitige Kontakthülse universell verwendet werden kann. Bei dem Kontakt kann es sich beispielsweise um einen Kontaktstift oder um einen Buchsenkontakt handeln

In vorteilhafter Weise kann der Kontaktkörper einen Sondenbereich aufweisen, der in einen Aufnahmebereich der Kontakthülse einbringbar ist. Alternativ kann die Kontakthülse einen Sondenbereich aufweisen, der in einen Aufnahmebereich des Kontaktkörpers einbringbar ist. Dadurch ist eine besonders gute Verbindung zwischen Kontaktköper und Kontakthülse realisierbar. Ein weiterer Vorteil besteht darin, dass die Materialstärke von Sondenbereich und Aufnahmebereich jeweils in Bezug auf Kriterien wie Einhaltung der Kontaktkräfte, Durchschlagsfestigkeit aufgrund dickerer Wandstärken, UL-Anforderungen, sowie in Bezug auf die Herstellbarkeit, beispielsweise Maßhaltigkeit, Minimierung des Verzugs von Kunststoffteilen, Ausspritzen dünner Wandstärken etc. optimierbar sind. Somit lassen sich die herstellungstechnische und die elektrische bzw. mechanischen Produktanforderungen des elektrischen Verbinders insgesamt erfüllen. Mit anderen Worten ist es denkbar, dass Kontaktkörper und Kontakteinsatz zumindest teilweise ineinander schiebbar sind.

In weiter vorteilhafter Weise kann der Kontaktkörper form- und/oder kraftschlüssig mit der Kontakthülse verbunden sein. Alternativ oder zusätzlich kann der Kontakt form- und/oder kraftschlüssig mit dem Kontaktkörper und/oder mit der Kontakthülse verbunden sein. Gemäß einer besonders bevorzugten Ausgestaltung erfolgt die Verbindung zwischen Kontaktkörper und Kontakthülse durch den Kontakt, der in den Kontaktkörper eingebracht ist. Der Kontakt kann dabei entweder ausschließlich mit dem Kontaktkörper, bspw. form- und/oder kraftschlüssig, in Verbindung stehen und den Kontaktkörper bzw. den Sondenbereich nach außen gegen die Kontakthülse bzw. den Aufnahmebereich drücken oder zusätzlich mit der Kontakthülse, bspw. form- und/oder kraftschlüssig, in Verbindung stehen.

Gemäß einer weiteren vorteilhaften Ausgestaltung ist es denkbar, dass an einer Innenseite der Kontakthülse und/oder an einer Außenseite des Kontaktkörpers mindestens ein vorstehendes Halteelement, beispielsweise eine Haltekralle, ausgebildet ist, um eine form- und/oder kraftschlüssige Verbindung zwischen Kontakthülse und Kontaktkörper zu realisieren. Alternativ oder zusätzlich könnte an einer Außenseite des Kontakts und/oder an einer Innenseite des Kontaktkörpers bzw. der Kontakthülse mindestens ein vorstehendes Halteelement, beispielsweise eine Haltekralle, ausgebildet sein, um eine form- und/oder kraftschlüssige Verbindung zwischen Kontaktkörper bzw. Kontakthülse und Kontakt zu realisieren. Sofern der Kontakt auch mit der Kontakthülse in Verbindung steht, könnten entsprechende Halteelemente alternativ oder zusätzlich an dem Kontakt und/oder der Kontakthülse ausgebildet sein. Somit kann auf die Ausbildung von Rastelementen an dem Kontakteinsatz verzichtet werden. Dies hat den Vorteil, dass bei einer Herstellung der Teile aus Kunststoff die Werkzeuge zur Herstellung des Kontaktkörpers und der Kontakthülse einfacher und kostengünstiger gestaltet werden können. Anstatt eines Schieber-Werkzeuges kann ein sog. Auf-Zu-Werkzeug konzipiert werden, was insbesondere bei Mehrfachwerkzeugen zu preiswerten Erzeugnissen führt. In weiter vorteilhafter könnten keine Rastelemente zur Verbindung von Kontaktkörper und Kontakthülse und/oder von Kontakteinsatz und Verriegelungseinheit angeordnet sein, wodurch die eigentliche Montage des Kontakteinsatzes, insbesondere bzgl. möglicher Automatisierungslösungen, besonders einfach durchzuführen ist und die Vorrichtung insgesamt einfach konstruiert ist und klein baut. Ein weiterer Vorteil der Verbindung zwischen Kontaktkörper und Kontakthülse über den Kontakt bzw. über die Kontakt besteht darin, dass lediglich einmalig die Anpassung von Kontakt (Halteelement) und Kontakthülse durchgeführt werden muss, ohne zwangsweise den gesamten elektrischen Verbinder zu verändern. Der Kontaktkörper kann je nach gewünschter Anschlussart konstruktiv modifiziert werden, ohne dass weitere Überarbeitungen notwendig sind.

In besonders vorteilhafter Weise kann der Kontakteinsatz form- und/oder kraftschlüssig mit der Verriegelungseinheit verbunden ist. Insbesondere ist an dem Kontaktkörper ein Anschlag ausgebildet, mit dem der Kontaktkörper an der Verriegelungseinheit angreift, um eine formschlüssige Verbindung zu realisieren. Alternativ oder zusätzlich kann der Kontaktkörper über ein Befestigungselement, beispielsweise eine Schraube, mit der Verriegelungseinheit verbunden sein.

In besonders bevorzugter Weise ist an der Kontakthülse ein Anschlag aisgebildet, mit dem die Kontakthülse an der Verriegelungseinheit angreift.

Somit ist mit einfachen Mitteln eine Positionierhilfe und ggf. zusätzlich eine formschlüssige Verbindung geschaffen.

Des Weiteren ist es denkbar, dass der Kontakt über ein Befestigungselement, beispielsweise eine Schraube, mit dem Kontaktkörper und/oder mit der Verriegelungseinheit verbunden ist.

In weiter vorteilhafter Weise kann die Verriegelungseinheit eine Überwurfmutter und einen Gewindering aufweisen, wobei die Überwurfmutter über einen Erdungsring oder einen Schirmring mit dem Gewindering verbunden ist. Auch könnte an dem Erdungsring bzw. dem Schirmring und an der Überwurfmutter jeweils ein Anschlag ausgebildet ist, um eine formschlüssige Verbindung zur realisieren.

In besonders vorteilhafter Weise kann an dem Gewindering und an dem Erdungsring bzw. dem Schirmring jeweils eine Ausnehmung ausgebildet sein. In diese Ausnehmungen des Gewinderings und des Erdungsrings bzw. des Schirmrings kann ein Sicherungsring eingreifen, um den Gewindering mit dem Erdungsring bzw. dem Schirmring zu verbinden. Alternativ oder zusätzlich kann an dem Erdungsring bzw. an dem Schirmring mindestens ein Schnappelement ausgebildet sein, welches an einem Vorsprung des Gewinderings hintergreift.

Des Weiteren sei darauf hingewiesen, dass die zuvor erörterten Merkmale zu dem erfindungsgemäßen Verfahren auch eine vorrichtungsmäßige Ausprägung haben können. Eine Kombination dieser Merkmale mit den den elektrischen Verbinder betreffenden Merkmalen ist nicht nur möglich, sondern von Vorteil.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen, auf deren Grundlage auch das erfindungsgemäße Verfahren erläutert ist. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen, geschnittenen Darstellung ein Ausführungsbeispiel einer Verriegelungseinheit eines erfindungsgemäßen elektrischen Verbinders,
- Fig. 2: in einer schematischen, geschnittenen Darstellung ein Ausführungsbeispiel eines erfindungsgemäßen elektrischen Verbinders mit der Verriegelungseinheit gemäß Fig. 1,
- Fig. 3: in einer schematischen, geschnittenen Darstellung ein weiteres Ausführungsbeispiel einer Verriegelungseinheit eines erfindungsgemäßen elektrischen Verbinders,
- Fig. 4: in einer schematischen, geschnittenen Darstellung ein Ausführungsbeispiel eines elektrischen Verbinders mit der Verriegelungseinheit gemäß Fig. 3,
- Fig. 5: in einer schematischen, geschnittenen Darstellung ein weiteres Ausführungsbeispiel eines erfindungsgemäßen elektrischen Verbinders mit der Verriegelungseinheit gemäß Fig. 3,
- Fig. 6: in einer schematischen, perspektivischen Darstellung ein Ausführungsbeispiel eines erfindungsgemäßen elektrischen Verbinders mit einem Gehäuse, und
- Fig. 7: in einer schematischen, perspektivischen Darstellung ein weiteres Ausführungsbeispiel eines erfindungsgemäßen elektrischen Verbinders mit einem Gehäuse.

Fig. 1 zeigt in einer schematischen, geschnittenen Darstellung ein Ausführungsbeispiel einer Verriegelungseinheit 1 mit PE-Anschluss eines erfindungsgemäßen elektrischen Verbinders. Diese vormontierbare Baugruppe weist einen Erdungsring 2, eine Überwurfmutter 3 und dem Gewindering 4 auf.

An dem Gewindering 4 und dem Erdungsring 2 ist jeweils eine Ausnehmung 5, 6 bzw. eine Nut ausgebildet, in welche ein Sicherungsring 7 eingreift und diese Bauteile miteinander verbindet. Dabei sind auch andere Konstruktionen zur Verbindung von Gewindering 4 und Erdungsring 2 denkbar.

Zur Vormontage dieser Baugruppe kann die Überwurfmutter 3 auf den Erdungsring 2 aufgeschoben werden. Daraufhin kann eine Wellfederscheibe 8 eingelegt und der Gewindering 4 auf den Erdungsring 2 aufgedrückt werden. Der Sicherungsring 7 verbindet diese beiden Komponenten. Die zwischenliegende Wellfederscheibe 8 realisiert einen permanenten elektrischen Kontakt zwischen der Überwurfmutter 3 und dem Gewindering 4 und stellt so eine EMV-Schirmung sicher.

Gemäß Fig. 2 kann die Verbindung von Erdungsring 2 und Kontakt 9 als Schraubklemmkontakt ausgebildeten sein und mittels einer Schraube 10 realisiert sein. Diese Schraube 10 kann mittels eines Schraubendrehers festgezogen werden, der durch eine optionale Öffnung in der Überwurfmutter 3 gesteckt werden könnte.

Somit können die Komponenten der Verriegelungseinheit 1 auch direkt auf dem Kontakteinsatz 11 montiert werden. Bei der Konfektionierung des elektrischen Verbinders durch den Anwender wird die freigelegte Litze in den Kontakt 9 eingeführt und mittels einer weiteren Schraube befestigt.

Des Weiteren ist es zur Montage auch möglich, den Sicherungsring 7 auf den Erdungsring 2 zu ziehen. Sodann kann der O-Ring 24 auf den Erdungsring 2 aufgezogen und der O-Ring 24' in den Erdungsring 2 eingelegt werden. Der Kontaktkörper 12 wird in den Erdungsring 2 eingesteckt und sodann der Kontakt 9 eingesteckt und an dem Erdungsring 2 über eine Schraube 10 befestigt. Sodann kann die Überwurfmutter 3 aufgesetzt werden und der Gewindering 4 über den Sicherungsring 7 aufgedrückt werden. In einem nächsten Schritt kann die Kontakthülse 13 eingesteckt werden und die restlichen Kontakte 9 werden eingepresst, so dass die anschlussseitigen und steckseitigen Teile des Kontakteinsatzes 11 miteinander verbunden werden. Weiterhin können die Schrauben 21 für die Litzenklemmung eingedreht werden.

In Fig. 2 ist deutlich zu erkennen, dass der Kontakteinsatz 11 aus einem Kontaktkörper 12 und einer Kontakthülse 13 gebildet ist. Der Kontaktkörper 12 weist einen Sondenbereich 14 auf, der in einen Aufnahmebereich 15 der Kontakthülse 13 eingebracht ist. Der Kontaktkörper 12 und die Kontakthülse 13 werden durch die in diesem Ausführungsbeispiel als umlaufende Haltekrallen gebildeten Halteelemente 16 der Kontakte 9 miteinander verbunden. Des Weiteren weisen der Kontaktkörper 12 und die Kontakthülse 13 jeweils einen Anschlag 17, 18 auf.

Fig. 3 zeigt ein weiteres Ausführungsbeispiel einer Verriegelungseinheit 1, wobei diese keinen PE-Anschluss aufweist. Diese vormontierbare Baugruppe umfasst den Erdungsring 2, die Überwurfmutter 3 und den Gewindering 4.

Zur Montage der Verriegelungseinheit 1 wird die Überwurfmutter 3 auf den Schirmring 19 aufgeschoben. Daraufhin wird der Gewindering 4 auf den Schirmring 19, der seinerseits mehrere, flexible Schnappelemente 20 aufweist, aufgedrückt.

Der Gewindering 4 kann sich bei fertig montiertem Kontakteinsatz 11 deshalb nicht mehr lösen, weil der eingeführte Kontakteinsatz 11 die Schnappelemente 20 des Schirmrings 19 blockiert. Die Konfektionierung des elektrischen Verbinders durch den Kunden erfolgt analog wie in Fig. 1 beschrieben. Es wird darauf hingewiesen, dass bei dem in Fig. 1 gezeigten Ausführungsbeispiel der Erdungsring 2 als Schirmring 19 ausgebildet sein kann und dass bei dem in Fig. 3 gezeigten Ausführungsbeispiel der Schirmring 19 als Erdungsring 2 ausgebildet sein kann.

Fig. 4 zeigt ein Ausführungsbeispiel eines elektrischen Verbinders mit der Verriegelungseinheit 1 gemäß Fig. 3. Dabei ist der Kontakteinsatz 11 aus dem Kontaktkörper 12 und der Kontakthülse 13 gebildet, die jeweils einen Anschlag 17, 18 aufweisen. Der Kontakteinsatz 11 und der Kontaktkörper 12 sind über die Kontakte 9 miteinander fixiert, wozu Halteelemente 16 ausgebildet sind. Da bei der Montage das Material des Kontakteinsatzes 2 um die Halteelemente 16 fließt, wird ein Formschluss erreicht. Zusätzlich sind an einer Innenseite der Kontakthülse 13 Halteelemente 16' ausgebildet.

Die Schirmung von wird im Wesentlichen durch die Schraubverbindungen 21 übertragen. Der Gewindering 4 wiederum ist mit dem Schirmring 2 und dieser mit der Überwurfmutter 3 mechanisch und elektrisch verbunden. Wahlweise kann aber noch eine Wellfederscheibe zwischen der Überwurfmutter 3 und dem Gewindering 4 vorgesehen werden, um die Schirmung noch zu verbessern.

Fig. 5 zeigt ein weiteres Ausführungsbeispiel eines erfindungsgemäßen elektrischen Verbinders mit der Verriegelungseinheit 1 gemäß Fig. 3.

Dabei ist der Kontakteinsatz 11 zweiteiligen ausgebildet, weist nämlich den Kontaktkörper 12 und die Kontakthülse 13 auf. Diese sind durch die als umlaufende Haltekrallen ausgebildeten Halteelemente 16 der Kontakt 9 fixiert. Die beiden Teile des Kontakteinsatzes 11 sind somit über die Kontakt 9 verbunden, sodass die Verriegelungseinheit 1 unverlierbar zwischen den Anschlägen 17, 18 fixiert ist.

Dabei ist deutlich zu erkennen, dass der Sondenbereich 14 und der Aufnahmebereich 15 im Gegensatz zu dem in Fig. 4 gezeigte Ausführungsbeispiel relativ kurz sind. Somit steht der gesamte Innendurchmesser zur konstruktiven Gestaltung zur Verfügung. Dies ermöglicht größere Wandstärken, was sowohl der Herstellung der Bauteile, beispielsweise aus Kunststoff, als auch den Produktanforderungen zu Gute kommt. Die Schirmung erfolgt analog der Beschreibung von Fig. 4.

Fig. 6 zeigt die perspektivische Darstellung des SPE-Steckers, der einen vormontierten elektrischen Verbinder und ein Gehäuse 22 mit Kabelverschraubung aufweist. Die Kabelverschraubung weist eine Druckschraube 23 und einen innenliegenden, in dieser Darstellung nicht sichtbaren Klemmkorb auf.

Die Konfektionierung des Steckverbinders durch den Anwender erfolgt folgendermaßen: Zunächst wird das Gehäuse 22 mit Kabelklemmung auf das bereits abgelängte Kabel aufgefädelt. Dann werden die Litzen gemäß einer Montagenanleitung freigelegt und an den Kontakten 9 befestigt, beispielsweise angeschraubt. Anschließend wird das Gehäuse an der Verriegelungseinheit 1 befestigt, insbesondere aufgeschraubt. Schließlich wird die Druckschaube 23 festgeschraubt, so dass die innere Kabelklemmung aktiviert wird.

Fig. 7 zeigt ein weiteres Ausführungsbeispiel eines erfindungsgemäßen elektrischen Verbinders mit einem Gehäuse 22, das als Winkelgehäuse ausgebildet ist.

Dabei ist deutlich zu erkennen, dass die Verriegelungseinheit 1 sowohl mit einer geraden als auch mit einer gewinkelten Steckverbindervariante verwendbar ist. Die Montage erfolgt dabei ananlog zu dem Ausführungsbeispiel gemäß Fig. 6

Hinsichtlich weiterer vorteilhafter Ausgestaltungen der erfindungsgemäßen Vorrichtungen und des erfindungsgemäßen Verfahrens wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtungen und des erfindungsgemäßen Verfahrens lediglich zur Erörterung der beanspruchten Lehre dienen, diese jedoch nicht auf die Ausführungsbeispiele einschränken.

### Bezugszeichenliste

- 1: Verriegelungseinheit
- 2: Erdungsring
- 3: Überwurfmutter
- 4: Gewindering
- 5: Ausnehmung (Gewindering)
- 6: Ausnehmung (Erdungsring)
- 7: Sicherungsring
- 8: Wellfederscheibe
- 9: Kontakt
- 10: Schraube
- 11: Kontakteinsatz
- 12: Kontaktkörper
- 13: Kontakthülse
- 14: Sondenbereich
- 15: Aufnahmebereich
- 16, 16': Halteelement
- 17: Anschlag (Kontaktkörper)
- 18: Anschlag (Kontakthülse)
- 19: Schirmring
- 20: Schnappelement
- 21: Schraubverbindung
- 22: Gehäuse
- 23: Druckschraube
- 24, 24': O-Ring

## Patentansprüche

1. Elektrischer Verbinder mit einer Verriegelungseinheit (1) und einem von der Verriegelungseinheit (1) zumindest teilweise umgebenen Kontakteinsatz (11), wobei in und/oder an dem Kontakteinsatz (11) mindestens ein Kontakt (9) angeordnet ist, wobei der Kontakteinsatz (11) zweiteilig aus einem Kontaktköper (12) und einer mit dem Kontaktköper (12) verbundenen Kontakthülse (13) ausgebildet ist, wobei der Kontaktkörper (12) und die Kontakthülse (13) anschlussseitig bzw. steckseitig in die Verriegelungseinheit einbringbar sind,
**dadurch gekennzeichnet, dass** an einer Außenseite des Kontakts (9) mindestens ein vorstehendes Halteelement (16) ausgebildet ist, um eine form- und/oder kraftschlüssige Verbindung zwischen den Einzelkomponenten des Kontakteinsatzes (11), nämlich dem Kontaktkörper (12) und der Kontakthülse (13), und dem Kontakt (9) zu realisieren, und
dass die beiden Teile des Kontakteinsatzes (11) über die Kontakte (9) verbunden sind, so dass die Verriegelungseinheit (1) unverlierbar zwischen einem Anschlag (17) des Kontaktkörpers (12) und einem Anschlag (18) der Kontakthülse (13) fixiert ist.

2. Elektrischer Verbinder nach Anspruch 1, **dadurch gekennzeichnet, dass** der Kontaktkörper (12) einen Sondenbereich (14) aufweist, der in einen Aufnahmebereich (15) der Kontakthülse (13) einbringbar ist
oder dass die Kontakthülse (13) einen Sondenbereich (14) aufweist, der in einen Aufnahmebereich (15) des Kontaktkörpers (12) einbringbar ist.

3. Elektrischer Verbinder nach Anspruch 1 oder 2, **dadurch gekennzeichnet, dass** der Kontaktkörper (12) form- und/oder kraftschlüssig mit der Kontakthülse (13) verbunden ist,
und/oder dass der Kontakt (9) form- und/oder kraftschlüssig mit dem Kontaktkörper (12) und/oder mit der Kontakthülse verbunden ist.

4. Elektrischer Verbinder nach einem der Ansprüche 1 bis 3, **dadurch gekennzeichnet, dass** an einer Innenseite der Kontakthülse (13) und/oder an einer Außenseite des Kontaktkörpers (12) mindestens ein vorstehendes Halteelement (16'), beispielsweise eine Haltekralle, ausgebildet ist, um eine form- und/oder kraftschlüssige Verbindung zwischen Kontakthülse (13) und Kontaktkörper (12) zu realisieren

5. Elektrischer Verbinder nach einem der Ansprüche 1 bis 4, **dadurch gekennzeichnet, dass** das mindestens eine Halteelement (16) an der Außenseite des Kontakts (9) als Haltekralle ausgebildet ist und/oder dass an einer Innenseite des Kontakteinsatzes (11) mindestens ein vorstehendes Halteelement (16), beispielsweise eine Haltekralle, ausgebildet ist, um eine form- und/oder kraftschlüssige Verbindung zwischen den Einzelkomponenten (Kontaktkörper 12 und Kontakthülse 13) des Kontakteinsatzes (11) und dem Kontakt (9) zu realisieren.

6. Elektrischer Verbinder nach einem der Ansprüche 1 bis 5, **dadurch gekennzeichnet, dass** der Kontakteinsatz (11) form- und/oder kraftschlüssig mit der Verriegelungseinheit (1) verbunden ist.

7. Elektrischer Verbinder nach einem der Ansprüche 1 bis 6, **dadurch gekennzeichnet, dass** der Kontaktkörper (12) über ein Befestigungselement, beispielsweise eine Schraube, mit der Verriegelungseinheit (1) verbunden ist.

8. Elektrischer Verbinder nach einem der Ansprüche 1 bis 7, **dadurch gekennzeichnet, dass** an der Kontakthülse (13) der Anschlag (18) als Positionierhilfe ausgebildet ist.

9. Elektrischer Verbinder nach einem der Ansprüche 1 bis 8, **dadurch gekennzeichnet, dass** der Kontakt (9) über ein Befestigungselement, beispielsweise eine Schraube, mit dem Kontaktkörper (12) und/oder mit der Verriegelungseinheit (1) verbunden ist.

10. Elektrischer Verbinder nach einem der Ansprüche 1 bis 9, **dadurch gekennzeichnet, dass** die Verriegelungseinheit (1) eine Überwurfmutter (3) und einen Gewindering (4) aufweist, wobei die Überwurfmutter (3) über einen Erdungsring (2) oder einen Schirmring (19) mit dem Gewindering (4) verbunden ist.

11. Elektrischer Verbinder nach Anspruch 10, **dadurch gekennzeichnet, dass** sowohl an dem Erdungsring (2) oder dem Schirmring (19) als auch an der Überwurfmutter (3) jeweils ein Anschlag ausgebildet ist, um eine formschlüssige Verbindung zur realisieren.

12. Elektrischer Verbinder nach Anspruch 10 oder 11, **dadurch gekennzeichnet, dass** sowohl an dem Gewindering (4) als auch an dem Erdungsring (2) oder dem Schirmring (19) jeweils eine Ausnehmung (5, 6) ausgebildet ist und dass ein Sicherungsring (7) in diese Ausnehmungen (5, 6), um den Gewindering (4) mit dem Erdungsring (2) oder dem Schirmring (19) zu verbinden.

13. Elektrischer Verbinder nach einem der Ansprüche 10 bis 12, **dadurch gekennzeichnet, dass** an dem Erdungsring (2) oder dem Schirmring (19) mindestens ein Schnappelement (20) ausgebildet ist, welches an einem Vorsprung des Gewinderings (4) hintergreift.

14. Verfahren zur Herstellung eines elektrischen Verbinders nach einem der Ansprüche 1 bis 13 mit folgenden Verfahrensschritten:
- Bereitstellen einer Kontakthülse (13), insbesondere Einlegen der Kontakthülse (13) in ein Montagewerkzeug,
- Aufschieben einer Verriegelungseinheit (1) auf die Kontakthülse (13), insbesondere bis an einen Anschlag der Kontakthülse (13),
- Einschieben eines Kontaktkörpers (12) in die Verriegelungseinheit (1) bis zu der Kontakthülse (13), insbesondere Einschieben eines Sondenbereichs des Kontaktkörpers (12) in einen Aufnahmebereich der Kontakthülse (13),
- Einbringen mindestens eines Kontakts (9) in den Kontaktkörper (12).

## Claims

1. Electrical connector having a locking unit (1) and a contact insert (11) which is at least partially surrounded by the locking unit (1), wherein at least one contact (9) is arranged in and/or on the contact insert (11), wherein the contact insert (11) is formed in two pieces from a contact member (12) and a contact sleeve (13) which is connected to the contact member (12), wherein the contact member (12) and the contact sleeve (13) can be introduced into the locking unit at the connection side or at the plug side, **characterised in that**, at an outer side of the contact (9), at least one protruding retention element (16) is formed in order to produce a positive-locking and/or non-positive-locking connection between the individual components of the contact insert, that is to say, the contact member (12) and the contact sleeve (13), and the contact (9), and **in that** the two components of the contact insert (11) are connected by means of the contacts (9) so that the locking unit (1) is fixed in a non-releasable manner between a stop (17) of the contact member (12) and a stop (18) of the contact sleeve (13).

2. Electrical connector according to claim 1, **characterised in that** the contact member (12) has a probe region (14) which can be introduced into a receiving region (15) of the contact sleeve (13) or **in that** the contact sleeve (13) has a probe region (14) which can be introduced into a receiving region (15) of the contact member (12).

3. Electrical connector according to claim 1 or 2, **characterised in that** the contact member (12) is connected to the contact sleeve (13) in a positive-locking and/or non-positive-locking manner,
and/or **in that** the contact (9) is connected to the contact member (12) and/or to the contact sleeve in a positive-locking and/or non-positive-locking manner.

4. Electrical connector according to any one of claims 1 to 3, **characterised in that**, at an inner side of the contact sleeve (13) and/or at an outer side of the contact member (12), at least one protruding retention element (16'), for example, a retention claw is formed in order to produce a positive-locking and/or non-positive-locking connection between the contact sleeve (13) and contact member (12).

5. Electrical connector according to any one of claims 1 to 4, **characterised in that** the at least one retention element (16) on the outer side of the contact (9) is in the form of a retention claw, and/or **in that** at an inner side of the contact insert (11) at least one protruding retention element (16), for example, a retention claw is formed in order to produce a positive-locking and/or non-positive-locking connection between the individual components (contact member 12 and contact sleeve 13) of the contact insert (11) and the contact (9).

6. Electrical connector according to any one of claims 1 to 5, **characterised in that** the contact insert (11) is connected to the locking unit (1) in a positive-locking and/or non-positive-locking manner.

7. Electrical connector according to any one of claims 1 to 6, **characterised in that** the contact member (12) is connected to the locking unit (1) by means of a securing element, for example, a screw.

8. Electrical connector according to any one of claims 1 to 7, **characterised in that** the stop (18) is formed on the contact sleeve (13) as an auxiliary positioning member.

9. Electrical connector according to any one of claims 1 to 8, **characterised in that** the contact (9) is connected to the contact member (12) and/or to the locking unit (1) by means of a securing element, for example, a screw.

10. Electrical connector according to any one of claims 1 to 9, **characterised in that** the locking unit (1) has a union nut (3) and a threaded ring (4), wherein the union nut (3) is connected to the threaded ring (4) by means of an earthing ring (2) or a shield ring (19).

11. Electrical connector according to claim 10, **characterised in that** both on the earthing ring (2) or the shield ring (19) and on the union nut (3) a stop (3) is formed in each case in order to produce a positive-locking connection.

12. Electrical connector according to claim 10 or 11, **characterised in that** both in the threaded ring (4) and in the earthing ring (2) or the shield ring (19) a recess (5, 6) is formed in each case and **in that** a securing ring (7) engages in these recesses (5, 6) in order to connect the threaded ring (4) to the earthing ring (2) or the shield ring (19).

13. Electrical connector according to any one of claims 10 to 12, **characterised in that** on the earthing ring (2) or the shield ring (19) at least one snap-fitting element (20) which engages behind a projection of the threaded ring (4) is formed.

14. Method for producing an electrical connector according to any one of claims 1 to 13, having the following method steps:
- providing a contact sleeve (13), in particular inserting the contact sleeve (13) into an assembly tool,
- pushing a locking unit (1) onto the contact sleeve (13), in particular as far as a stop of the contact sleeve (13),
- inserting a contact member (12) into the locking unit (1) as far as the contact sleeve (13), in particular inserting a probe region of the contact member (12) into a receiving region of the contact sleeve (13),
- inserting at least one contact (9) into the contact member (12).

## Revendications

1. Connecteur électrique comprenant une unité de verrouillage (1) et un insert de contact (11) au moins partiellement entouré par l'unité de verrouillage (1), au moins un contact (9) étant agencé dans et/ou sur l'insert de contact (11), l'insert de contact (11) étant formé de deux parties, à savoir d'un corps de contact (12) et d'une douille de contact (13) reliée au corps de contact (12), le corps de contact (12) et la douille de contact (13) pouvant être insérés dans l'unité de verrouillage du côté du raccordement ou du côté de l'enfichage, **caractérisé en ce qu'**au moins un élément de retenue saillant (16) est formé sur une face extérieure du contact (9) afin de réaliser une liaison par complémentarité de forme et/ou par adhérence entre les composants individuels de l'insert de contact (11), à savoir le corps de contact (12) et la douille de contact (13), et le contact (9), et
**en ce que** les deux parties de l'insert de contact (11) sont reliées par les contacts (9), de sorte que l'unité de verrouillage (1) est fixée de manière imperdable entre une butée (17) du corps de contact (12) et une butée (18) de la douille de contact (13).

2. Connecteur électrique selon la revendication 1, **caractérisé en ce que** le corps de contact (12) présente une zone de sonde (14) qui peut être insérée dans une zone de réception (15) de la douille de contact (13)
ou **en ce que** la douille de contact (13) présente une zone de sonde (14) qui peut être insérée dans une zone de réception (15) du corps de contact (12).

3. Connecteur électrique selon la revendication 1 ou 2, **caractérisé en ce que** le corps de contact (12) est relié par complémentarité de forme et/ou par adhérence à la douille de contact (13),
et/ou **en ce que** le contact (9) est relié par complémentarité de forme et/ou par adhérence au corps de contact (12) et/ou à la douille de contact.

4. Connecteur électrique selon l'une des revendications 1 à 3, **caractérisé en ce qu'**au moins un élément de retenue saillant (16'), par exemple une griffe de retenue, est formé sur une face intérieure de la douille de contact (13) et/ou sur une face extérieure du corps de contact (12) afin de réaliser une liaison par complémentarité de forme et/ou par adhérence entre la douille de contact (13) et le corps de contact (12).

5. Connecteur électrique selon l'une des revendications 1 à 4, **caractérisé en ce que** l'au moins un élément de retenue (16) est formé comme une griffe de retenue sur la face extérieure du contact (9) et/ou **en ce qu'**au moins un élément de retenue saillant (16), par exemple une griffe de retenue, est formé sur une face intérieure de l'insert de contact (11) afin de réaliser une liaison par complémentarité de forme et/ou par adhérence entre les composants individuels (corps de contact 12 et douille de contact 13) de l'insert de contact (11) et le contact (9).

6. Connecteur électrique selon l'une des revendications 1 à 5, **caractérisé en ce que** l'insert de contact (11) est relié par complémentarité de forme et/ou par adhérence à l'unité de verrouillage (1).

7. Connecteur électrique selon l'une des revendications 1 à 6, **caractérisé en ce que** le corps de contact (12) est relié par un élément de fixation, par exemple une vis, à l'unité de verrouillage (1).

8. Connecteur électrique selon l'une des revendications 1 à 7, **caractérisé en ce qu'**une butée (18) est formée sur la douille de contact (13) pour servir d'aide au positionnement.

9. Connecteur électrique selon l'une des revendications 1 à 8, **caractérisé en ce que** le contact (9) est relié par un élément de fixation, par exemple une vis, au corps de contact (12) et/ou à l'unité de verrouillage (1).

10. Connecteur électrique selon l'une des revendications 1 à 9, **caractérisé en ce que** l'unité de verrouillage (1) comprend un écrou-raccord (3) et une bague filetée (4), l'écrou-raccord (3) étant relié à la bague filetée (4) par une bague de mise à la terre (2) ou une bague de blindage (19).

11. Connecteur électrique selon la revendication 10, **caractérisé en ce qu'**une butée est formée à la fois sur la bague de mise à la terre (2) ou la bague de blindage (19) et sur l'écrou-raccord (3) afin de réaliser une liaison par complémentarité de forme.

12. Connecteur électrique selon la revendication 10 ou 11, **caractérisé en ce qu'**un évidement (5, 6) est formé à la fois sur la bague filetée (4) et sur la bague de mise à la terre (2) ou la bague de blindage (19), et qu'une bague de retenue (7) est insérée dans ces évidements (5, 6) afin de relier la bague filetée (4) à la bague de mise à la terre (2) ou à la bague de blindage (19).

13. Connecteur électrique selon l'une des revendications 10 à 12, **caractérisé en ce qu'**au moins un élément d'encliquetage (20) est formé sur la bague de mise à la terre (2) ou la bague de blindage (19), lequel s'engage derrière une saillie de la bague filetée (4).

14. Procédé de fabrication d'un connecteur électrique selon l'une des revendications 1 à 13, comprenant les étapes suivantes :
- mise à disposition d'une douille de contact (13), en particulier insertion de la douille de contact (13) dans un outil de montage,
- enfilage d'une unité de verrouillage (1) sur la douille de contact (13), en particulier jusqu'à une butée de la douille de contact (13),
- insertion d'un corps de contact (12) dans l'unité de verrouillage (1) jusqu'à la douille de contact (13), en particulier insertion d'une zone de sonde du corps de contact (12) dans une zone de réception de la douille de contact (13),
- insertion d'au moins un contact (9) dans le corps de contact (12).
